# EUROPÄISCHE PATENTSCHRIFT

(11) **EP 0 114 217 B1**
(45) Veröffentlichungstag und Bekanntmachung des Hinweises auf die Patenterteilung: **09.09.1987**
(21) Anmeldenummer: 83111193.5
(22) Anmeldetag: 09.11.1983
(51) Int. Cl.: B02C 18/40

(54) **Vorrichtung zum Fördern, Zerkleinern und Mischen von Fördergut mit hohem Feststoffgehalt**
Device for conveying, grinding and mixing conveying material with a high solids content
Dispositif pour le transport, le broyage et le mélange de matières à transporter à teneur de matières solides élévée

(30) Priorität: 21.12.1982 DE 3247295
(43) Veröffentlichungstag der Anmeldung: 01.08.1984
(73) Patentinhaber: hoelschertechnic-gorator gmbh, D-4420 Coesfeld (DE)
(72) Erfinder: Poisson, André, Dipl.-Ing., D-4690 Herne 1 (DE); Espey, Georg, D-4630 Bochum (DE)
(74) Vertreter: Staeger, Sigurd, Dipl.-Ing.

## Beschreibung

Die Erfindung bezieht sich auf eine Vorrichtung zum Fördern, Zerkleinern und Mischen von Fördergut mit hohem Feststoffgehalt, mit einem zylindrischen Gehäuse und einem in dieses hineinragenden Wellenstumpf, einer letzteren gegenüberliegenden Eintrags- und mindestens einer senkrecht, annähernd senkrecht oder tangential zur Wellenstumpfachse vorgesehenen Austragsöffnung sowie am Wellenstumpf angebrachten, bis zur Eintragsöffnung reichenden Lamellen. Statt Lamellen können auch in Achsrichtung und/oder quer dazu gebogene Schaufeln verwendet werden.

Aus der DE-A-26 09 710 ist eine derartige Vorrichtung bekannt. Das zylindrische Gehäuse dieser bekannten Vorrichtung weist Innenzähne auf, die mit den entsprechend gezähnten Lamellen kämmen. Das gemischte Fördergut tritt annähernd radial durch Löcher oder Schlitze aus und wird zur Austragsöffnung geleitet. Die Gehäuseinnenwandung wird durch teilzylindrische Ringsegmente gebildet, die in Wirkstellung miteinander verkeilt werden.

Der Erfindung liegt die Aufgabe zugrunde, mit dem Zerkleinerungseffekt auch die Aussiebung des zerkleinerten Förderguts zu erhöhen und zu verbessern.

Die Aufgabe wird dadurch gelöst, daß erfindungsgemäß an der Innenseite mindestens teilweise einzelne Ringe angeordnet sind, deren jeweiliger Abstand den Zerkleinerungsgrad des austretenden Förderguts bestimmt und daß die Lamellen oder Schaufeln einen dem Querschnitt der beabstandeten Ringe angepaßten Außenrand aufweisen. Diese Vorrichtung eignet sich vornehmlich für ein breiiges, ein Fluidum enthaltendes Fördergut ; es ist für trockenes Fördergut weniger geeigent.

Die Innenwand des Gehäuses wird somit in Einzelringe aufgeteilt m, zwischen denen jeweils das Fördergut austreten kann ; letzteres wird dann gesammelt zur Austragsöffnung gefördert. Die Ringe werden beispielsweise in einem Abstand von nur zwei Millimetern, in manchen Fällen auch nur 1 mm in das Gehäuse eingesetzt, z. B. verkeilt, so daß das zerkleinerte Fördergut nicht nur an einer vorgesehenen Stelle, sondern an allen Ringzwischenräumen austreten kann. Das Fördergut kann fein- oder grobstückig sein ; es kann flüssig, breiig oder trocken ; es muß jedoch mindestens an der Austragsseite fließfähig sein.

Nach einer bevorzugten Ausführungsform der Erfindung weisen die Ringe einen unterschiedlichen Querschnitt auf. Hierdurch besteht die Möglichkeit, den Zerkleinerungseffekt z. B. gegenüber gezahnten, miteinander kämmenden Flächen zu vergrößern und dennoch den durch den Abstand der Ringe herbeigeführten Aussiebungszweck nicht zu beeinträchtigen.

Die Ringe können eine unterschiedliche Stärke aufweisen.

Nach einer abgewandelten Ausführungsform der Erfindung ist mindestens ein Ring mit in radialer Richtung nach innen gerichteten Vorsprüngen versehen. Diese nach innen ragenden Vorsprünge können im Querschnitt rechteckig und in Achsrichtung mit Aussparungen versehen sein ; auch können die Aussparungen eines Ringes unterschiedliche Größen aufweisen. Die Aussparungen können annähernd rechteckig sein.

Mindestens ein Ring weist vorzugsweise eine runde, glatte Innenfläche auf.

Wenn mindestens zwei Lamellen oder Schaufeln vorgesehen sind, erstrecken sie sich zweckmäßigerweise in radialer Richtung geradlinig ; die Lamellen oder Schaufeln können auch in Achsrichtung geradlinig verlaufen.

Nach einer bevorzugten Ausführungsform der Erfindung sind . die Außenränder der Lamellen meanderförmig ausgebildet.

Aus Wirtschaftlichkeitsgründen finden nur zwei verschiedene Ringtypen Verwendung, obgleich dies selbstverständlich keine Bedingung für den Querschnitt der Einzelringe ist. ; es ist natürlich auch möglich, daß die Außenränder der Lamellen oder Schaufeln mindestens teilweise zahnförmig und die Innenfläche der Ringe entsprechend ausgebildet sind.

In an sich bekannter Weise bilden die Innenränder der Lamellen oder Schaufeln und die Stirnseite des Wellenstumpfes einen sich kegelstumpfartig zur Eintrittsöffnung hin erweiternden Ansaughohlraum, welcher sich mindestens auf die halbe Gehäuselänge, vorzugsweise auf zwei Drittel bis drei Viertel der Gehäuselänge erstreckt.

Da die sich gegenüberstehenden Flächen der Einzelringe und der Lamellenaußenränder den Zerkleinerungseffekt bestimmen und diese Flächen wesentlich größer sind als beispielsweise bei sägezahnförmigen Lamellenaußenrändern und einem entsprechend im Inneren verzahnten Gehäuse, wird durch die erfindungsgemäße Vorrichtung der Zerkleinerungseffekt erhöht ; neben dieser Wirkung wird jedoch auch die Aussiebung insofern verbessert ₄nd erhöht, als das zerkleinerte Gut nicht nur im Bereich von Löchern der Wurzel der Innenzähne des Gehäuses austreten kann, sondern gewissermaßen in der Summe der Zwischenräume zwischen den einzelnen Ringen. Wenn zum Beispiel jeweils um 90° versetzt vier radial verlaufende geradlinige Lamellen oder Schaufeln. Verwendung finden, wird auch die Förderleistung der Vorrichtung wesentlich gesteigert und zum Beispiel gegenüber einer Zerkleinerungsvorrichtung mit einer Schrägscheibe und einer Verzahnung um ca. 30 % erhöht.

Nach einer besonders bevorzugten Ausführungsform der Erfindung ist mindestens ein Teil der Ringe an den Lamellen oder Schaufeln befestigt und liegt den Austrittsschlitzen gegenüber ; auf diese Weise wird erreicht, daß das zwischen den sich gegenüberliegenden Flächen « zerriebene oder zerkleinerte Fördergut unmittelbar radial austreten kann und zur Austragsöffnung gedrückt oder « abgesogen wird.

Diese Ausführungsform kann dahingehend abgewandelt werden, daß jeweils neben den Ringen an den Lamellen oder Schaufeln Ringe angeordnet sind, die an der Innenseite des Gehäuses angeordnet sind.

Auch wenn es aus Wirtschaftlichkeitsgründen zweckmäßiger sein sollte, die einzelnen Ringe zu typisieren, können auch bei der oben genannten Ausführungsform die einzelnen z. B. an der Innenseite des Gehäuses angeordneten Ringe in einer senkrecht zur Achsrichtung verlaufenden Ebene unterschiedliche Profile aufweisen.

Alle Ringe bestehen vorzugsweise mindestens aus zwei Teilen und sind zum Einbau auf die Lamellen oder Schaufeln aufsetzbar.

Auch können zwischen den an der Innenseite des Gehäuses arretierten Ringen Abstandshalter angeordnet sein. Der Einbau der Ringeinheiten kann so erfolgen, daß die Lamellen oder Schaufeln zusammen mit allen Ringen in das zylindrische Gehäuse einschiebbar sind. Danach erfolgt die Arretierung der an der Innenseite des Gehäuses anliegenden Ringe und zwar auf der Höhe des Wellenstumpfes und auf der Höhe der Eintragsöffnung. Es liegt auf der Hand, daß sämtliche Ringe, seien es diejenigen auf den Lamellen oder Schaufeln oder seien es diejenigen auf der Innenseite des Gehäuses mit den zugeordneten Teilen drehfest verbunden sein müssen.

Auf der Zeichnung sind beispielsweise Ausführungsformen der Erfindung dargestellt; sie werden nachfolgen näher beschrieben ; es zeigt :
Figur 1 einen teilweisen Längsschnitt durch eine Ausführungsform,
Figur 2 einen Schnitt gemäß Linie 11-11 in Fig. 1,
Figur 3 einen teilweisen Schnitt durch eine andere Ausführungsform und
Figur 4 einen Schnitt gemäß Linie IV-IV in Fig. 3.

In einem ein Rohr 1 aufweisenden zylindrischen Gehäuse, welches eine segmentartige Öffnung 2 aufweist, sind über Abstandshalter 3, 4 und eine Passfeder 5 insgesamt neun einzelne Ringe drehfest und zentriert gehalten.

Es sind zwei Typen von Ringen vorgesehen und zwar fünf Ringe 6 und vier Ringe 7, wobei die beiden Ringtypen einen unterschiedlichen lichten Durchmesser aufweisen.

Zwischen dem Rohr 1 und der Außenfläche 11 der Ringe entsteht ein annähernd zylindrischer Hohlraum, welcher sich jedoch zu der der Passfeder 5 gegenüberliegenden Seite erweitert und schließlich zur Öffnung 2 im Rohr führt. Die Öffnung 2 führt zu einer tangentialen Austragsöffnung 12, die einen rechteckigen Querschnitt aufweist.

Die Ringe 6 haben, wie aus Fig. 2 ersichtlich, in Kreisrichtung jeweils mit Abständen 13 vorgesehene Vorsprünge 14, welche eine runde Innenfläche 15 und eine in Axialrichtung verlaufende Aussparung 16 aufweisen. Diese Aussparung 16 hat annähernd einen rechteckigen Querschnitt und erstreckt sich auf die volle Breite der jeweiligen Ringe 6. Wie aus Fig. 2 ersichtlich ist, haben diese in Achsrichtung verlaufenden Aussparungen 16 eine unterschiedliche Tiefe und zwar jeweils innerhalb des Ringtyps 6. Die Tiefe kann bei der dargestellten Ausführungsform zwischen ein und fünf Millimeter variieren, wobei die Breite der Aussparung jeweils gleich sein kann.

Die vier Ringe 7 haben eine zylindrische Innenfläche 20 und verteilt über diese ebenfalls rechteckige Aussparungen 21 ; auch diese Aussparungen 21 in den Ringen erstrecken sich über die gesamte Breite der Ringe und können rechteckig ausgebildet sein ; auch kann die Tiefe der Aussparungen 21 beispielsweise zwischen einem und fünf Millimeter variieren.

Wie aus Fig. 1 ersichtich, ist jeweils zwischen den Ringen 6 und 7 ein Zwischenraum 22 vorgesehen, der zum annähernd zylindrischen Hohlraum führt, so daß - wie weiter unten näher ausgeführt - das ausgetragene Fördergut durch die Zwischenräume zwischen den Ringen herausgedrückt wird und zur Austragsöffnung 12 wandert. Der Zerkleinerungsgrad des aus den insgesamt acht Zwischenräumen 22 austretenden Fördergutes ist somit durch diese Zwischenräume bestimmt ; da die Zwischenräume verteilt über das ganze Gehäuse gleich sind, wird ein mit höchster Genauigkeit gleichförmig zerkleinertes Fördergut der Austragsöffnung zugeführt.

Am Wellenstumpf 9 sind vier Lamellen 30 angebracht, die jeweils um 90° versetzt radial verlaufen und sich auch geradlinig in Achsrichtung erstrecken.

Die Lamellen 30 weisen jeweils einen meanderförmig ausgebildeten Außenrand 31 auf, welcher dem Profil der beabstandeten einzelnen Ringe entspricht.

Der Innenrand 32 der Einzellamellen öffnet sich kegelstumpfförmig zur Austragsöffnung 33, wodurch das in den Ansaughohlraum 34 eintretende Fördergut im wesentlichen in radialer Richtung nach außen geschleudert oder gedrückt wird und nach der gewünschten Zerkleinerung durch die Austragsöffnung 12 austreten kann.

Es liegt auf der Hand, daß neben dem sehr hohen Zerkleinerungsgrad auch ein sehr günstiger Mischeffekt erreicht wird, so daß sich die Vorrichtung auch zum Homogenisieren oder Emulgieren von bestimmten Fördergütern mit einem hohen Gehalt an Feststoffbestandteilen eignet.

Nach dem Einschieben der einzelnen Ringe 6 und 7 werden diese mit dem Gehäuse durch einen Ring 8 verkeilt. Die Lamellen können durch in Achsrichtung in den Ringen verlaufenden Aussparungen 13' eingeschoben und dann mit dem Wellenstumpf verbunden werden.

Die einzelnen Ringe werden beim Einsetzen längs den Abstandshaltern 3 bzw. 4 verschoben und dann durch die Paßfeder 5 arretiert.

Es liegt auf der Hand, daß die Profilierung der einzelnen Ringe unterschiedlich sein kann und daß es entscheidend nur darauf ankommt, daß zwischen mehreren einzelnen Ringen Zwischenräume von beispielsweise zwei bis sogar nur ein Millimeter vorgesehen werden, um den Austritt des Fördergutes in radialer Richtung in den annähernd zylindrischen Hohlraum überall - verteilt auf den Querschnitt - zu ermöglichen.

Wie aus Fig. 1 ersichtlich ist, weist der Ring 8 eine Innenverzahnung 36 auf, auf welche ein Ring 37 aufgeschoben werden kann, welcher über einen Abstandsring 38 die einzelnen Ringe 6 und 7 in axialer Richtung festhält. Der Zwischenraum 22 zwischen den einzelnen Ringen kann beispielsweise durch an den Seitenflächen 39 der jeweiligen Ringe vorgesehene Vorsprünge hergestellt werden.

Während bei der dargestellten Ausführungsform die Außenränder der Lamellen 30 meanderförmig ausgebildet sind, kann selbstverständlich auch ein anderes Profil, z. B. eine Annäherung an ein zahnförmiges Profil gewählt werden ; auch ist es möglich, die Zahl der Ringtypen zu erhöhen, die Abstände zwischen den einzelnen Ringen zu vergrößern und auch statt der rechteckigen Aussparungen 16 bzw. 21 anders geformte Aussparungen in Achsrichtung vorzusehen.

Nach einer abgewandelten, nicht dargestellten Ausführungsform weisen die Ringe 7 eine glatte Innenfläche auf, so daß also in diesen Ringen keine Aussparungen 21 vorgesehen sind.

Das Profil der Ringe 7 bei der dargestellten Ausführungsform ist annähernd T-förmig ; statt diesem Profil kann selbstverständlich auch ein Rechteckprofil vorgesehen werden, so daß der Zwischenraum 22 für die Zerkleinerung sich über die gesamte axiale Tiefe des Ringes 7 erstreckt.

Bei der nachfolgend im Zusammenhang mit den Fig. 3 und 4 beschriebenen Ausführungsform handelt es sich um eine solche, die besonders wesentlich ist und mit welcher ein Zerkleinerungsgrad bis zu 0,6 ggfs. weniger als 0,4 mm z. B. 0,2 mm erreicht werden kann. Während die im Zusammenhang mit Fig. 1 und 2 beschriebene Vorrichtung vornehmlich für breiige oder sehr dickflüssige Materialien geeignet ist und im wesentlichen trockenes Fördergut nur schwierig zerkleinert werden kann, eignet sich die nachfolgend beschriebene Ausführungsform für wesentlich mehr zu zerkleinerndes Fördergut, unter Umständen auch im Trockenzustand ; entscheidend ist nur, daß an der Austragsöffnung eine flüssigfähige Substanz entsteht oder vorhanden ist.

Während der grundsätzliche Aufbau der in Fig. 3 und 4 bezeichneten Ausführungsform derjenigen nach der vorhergehenden Ausführungsform gleicht, sind am Wellenstumpf 40 vier Lamellen 41 angebracht; diese Lamellen erstrecken sich in Achsrichtung und in radialer Richtung jeweils geradlinig ; sie können jedoch auch in einer oder in beiden Richtungen gebogen sein. Bei dieser Ausführungsform sind zwei Typen von Ringen 43 und 44 vorgesehen, wobei die Ringe 42 bei der dargestellten Ausführungsform mit rechteckigem Querschnitt an den Lamellen 41 befestigt, z. B. aufgekeilt sind und die Ringe 44 mit der Innenwand 45 des Gehäuses 46 in drehfester Verbindung stehen.

Die Ringe 44 bestehen aus einem breiten Sockel 47 und einem rechteckigen Vorsprung 48. Die rechteckigen Vorsprünge 48 ähneln den Vorsprüngen 14 bei der Ausführungsform nach Fig. 1 und 2 und haben unterschiedlich große Aussparungen, die in axialer Richtung verlaufen.

Das in die trichterförmige Eintrittsöffnung eintretende grobkörnige oder kleinststückige Fördergut wird - ggfs. nach einer vorherigen Vorzerkleinerung mit einer Förderschnecke - radial nach außen geleitet, so daß es in den Randbereich der Lamellen 42 kommt. Das Fördergut wird dann in den Schlitzen 50, 51 und 52 zwischen den Vorsprüngen 48 und der Lamellen weiter zerkleinert und gelangt dann durch die Schlitze 53 und 54 in den ringschlitzartigen Hohlraum 55, von dem das nunmehr endgültig zerkleinerte Fördergut über den ringförmigen Schlitz 60 in die Austragsöffnung 61 gefördert wird.

Die Korngröße des ausgetragenen Fördergutes wird durch die Abstände 53 und 54 zwischen den radial verlaufenden Wandungen der Ringe 43 und 44 bestimmt.

Die Montage der im Zusammenhang mit Fig. 3 und 4 beschriebenen Ausführungsform erfolgt dergestalt, daß auf die mit dem Wellenstumpf 40 verbundenen Lamellen die einzelnen Ringeinheiten 43, 44 abwechselnd aufgesetzt werden und zwar dadurch, daß alle Ringe als Halbringe ausgebildet sind und somit radial auf die Lamellen aufgesetzt oder aufgeschoben werden können. Um zu gewährleisten, daß die Ringe 44 auch den genau vorgesehenen Abstand - in der Größenordnung von einigen Bruchteilen eines Millimeters haben - sind zwischen den Ringen 44 verteilt über den Umfang der beiden Halbringe mindestens drei oder mehr streifenförmige Abstandshalter 61 vorgesehen, die die Halbtiefe der Ringschlitze 55 haben und somit gewährleisten, daß die auf die Lamellen aufgekeilten Ringe 43 ihre genau bestimmte Lage zwischen den Ringen 44 einnehmen, die mit der Gehäusewand verkeilt werden. Durch die besonders große Reibfläche 53, 54 zwischen den beiden Ringtypen kann relativ schnell und in relativ großem Umfang das zu zerkleinernde Fördergut « zermalen und radial nach außen gefördert werden, so daß es die Vorrichtung über die Austragsöffnung 61 verlassen kann ; an letzterer kann ggfs. zur Erhöhung der Förderwirkung eine Pumpe eingeschaltet sein.

## Patentansprüche

1. Vorrichtung zum Fördern, Zerkleinern und Mischen von Fördergut mit hohem Feststoffgehalt, mit einem zylindrischen Gehäuse (1) und einem in dieses hineinragenden Wellenstumpf (9), einer letzterem gegenüberliegenden Eintrags-und mindestens einer senkrecht, annähernd senkrecht oder tangential zur Wellenstumpfachse vorgesehenen Austragsöffnung (12) sowie am Wellenstumpf angebrachten, bis zur Eintragsöffnung reichenden Lamellen (30) oder Schaufeln (41), dadurch gekennzeichnet, daß an der Innenseite des Gehäuses mindestens teilweise einzelne Ringe (6, 7, 43, 44) angeordnet sind, deren jeweiliger Abstand den Zerkleinerungsgrad des austretenden Fördergutes bestimmt und daß die Lamellen oder Schaufeln (30, 41) einen dem Querschnitt der beabstandeten Ringe (6, 7, 43, 44) angepaßten Außenrand aufweisen.

2. Vorrichtung nach Anspruch 1, dadurch gekennzeichnet, daß die Ringe (6, 7, 43, 44) einen unterschiedlichen Querschnitt aufweisen.

3. Vorrichtung nach Anspruch 1 oder 2, dadurch gekennzeichnet, daß die Ringe (6, 7, 43, 44) eine unterschiedliche Stärke aufweisen.

4. Vorrichtung nach Anspruch 1 o. f., dadurch gekennzeichnet, daß mindestens ein Ring (6, 44) mit in radialer Richtung nach innen gerichteten Vorsprüngen (14, 48) versehen ist.

5. Vorrichtung nach Anspruch 4, dadurch gekennzeichnet, daß die Vorsprünge (14, 48) im Querschnitt rechteckig und in Achsrichtung mit Aussparungen (16) versehen sind.

6. Vorrichtung nach Anspruch 5, dadurch gekennzeichnet, daß die Aussparungen (16) eines Ringes (6, 44) unterschiedliche Größen aufweisen.

7. Vorrichtung nach Anspruch 5 oder 6, dadurch gekennzeichnet, daß die Aussparungen (16) annähernd rechteckig sind.

8. Vorrichtung nach Anspruch 1 o. f. dadurch gekennzeichnet, daß mindestens ein Ring (6, 7, 43, 44) eine runde, glatte Innenfläche aufweist.

9. Vorrichtung nach Anspruch 1 o. f., mit mindestens zwei Lamellen, dadurch gekennzeichnet, daß die Lamellen (30, 41) sich in radialer Richtung geradlinig erstrecken.

10. Vorrichtung nach Anspruch 9, dadurch gekennzeichnet, daß die Lamellen (30, 41) in Achsrichtung geradlinig verlaufen.

11. Vorrichtung nach Anspruch 1 o. f. dadurch gekennzeichnet, daß die Außenränder (31) der Lamellen (30, 41) meanderförmig ausgebildet sind.

12. Vorrichtung nach einem der Ansprüche 1-10, dadurch gekennzeichnet, daß die Außenränder (31) der Lamellen (30, 41) oder Schaufeln, mindestens teilweise zahnförmig und die Innenflächen der Ringe (6, 7, 43, 44) entsprechend ausgebildet sind.

13. Vorrichtung nach Anspruch 9 o. f. dadurch gekennzeichnet, daß die Innenränder der Lamellen (30, 41) oder Schaufeln und die Stirnseite des Wellenstumpfs (9,40) einen sich kegelstumpfartig zur Eintrittsöffnung (33) hin erweiternden an sich bekannten Ansaughohlraum (34, 42) bilden, welcher sich mindestens auf die halbe Gehäuselänge, vorzugsweise auf zwei Drittel bis drei Viertel der Gehäuselänge ersteckt.

14. Vorrichtung nach einem der vorangehenden Ansprüche, dadurch gekennzeichnet, daß mindestens ein Teil der Ringe (43) an den Lamellen (41) oder Schaufeln befestigt ist und Austrittschlitzen (55) gegenüberliegt.

15. Vorrichtung nach Anspruch 14, dadurch gekennzeichnet, daß jeweils neben den Ringen (43) an den Lamellen (41) oder Schaufeln Ringe (44) angeordnet sind, die an der Innenseite des Gehäuses (46) angeordnet sind.

16. Vorrichtung nach Anspruch 14 oder 15, dadurch gekennzeichnet, daß alle Ringe (43, 44) mindestens aus zwei Teilen bestehen und zum Einbau auf die Lamellen (41) oder Schaufeln aufsetzbar sind.

17. Vorrichtung nach Anspruch 14 o. f. dadurch gekennzeichnet, daß zwischen den an der Innenseite (45) des Gehäuses (46) arretierten Ringen Abstandshalter (61.) vorgesehen sind.

18. Vorrichtung nach Anspruch 14 o. f. dadurch gekennzeichnet, daß die Lamellen (41) oder Schaufeln, zusammen mit allen Ringen (43, 44) in das zylindrische Gehäuse (46) einschiebbar sind.

## Claims

1. A device for conveying, grinding and mixing conveying material with a high solids content, having a cylindrical housing (1) and a stub axle (9) projecting therein, an inlet port arranged opposite the latter and at least one outlet port (12) which is perpendicular, near-perpendicular or tangential to the axis of the stub axle, as well as vanes (30) or paddles (41) arranged on the stub axle to extend to the outlet port, characterised in that there are arranged on the inner surface of the housing annuli (6, 7, 43, 44) which are at least in part separated, their actual distance apart determining the degree of communication of the material to be treated, and in that the vanes or paddles (30, 41) have outer edge contours corresponding to the cross-sections of the separated annuli (6, 7, 43, 44).

2. Device according to claim 1, characterised in that, the annuli (6, 7, 43, 44) have differing cross sections.

3. Device according to claims 1 or 2, characterised in that, the annuli (6, 7, 43, 44) have differing thicknesses.

4. Device according to any preceding claim, characterised in that at least one annulus (6, 44) is provided with projections (14, 48) inwardly facing in a radial direction.

5. Device according to claim 4, characterised in that the projections (14, 48) are rectangular in cross-section and have cut-away portions arranged in an axial direction.

6. Device according to claim 5, characterised in that the cut-away portions (16) of an annulus have differing sizes.

7. Device according to claim 5 or 6 characterised in that the cut-away portions are substantially rectangular.

8. Device according to any preceding claim, characterised in that at least one annulus (6, 7, 43, 44) has a rounded, smooth inner surface.

9. Device according to any preceding claim, having at least two vanes, characterised in that the vanes (30, 41) extend in a straight line in a radial direction.

10. Device according to claim 9, characterised in that the vanes (30, 41) run axially in a straight line.

11. Device according to any preceding claim, characterised in that the outside edges (31) of the vanes (30, 41) have an undulating form.

12. Device according to any one of claims 1 to 10, characterised in that the outside edges (31) of the vanes (30, 41) or paddles are at least partly tooth-like in form and the inner surfaces of the annuli (6, 7, 43, 44) are correspondingly toothed.

13. Device according to any one of claims 9 to 12, characterised in that the inner edges of the vanes (30, 41) or paddles and the forward side of the stub axles (9, 40) forms a suction chamber (34, 42) known per se and which widens out like a truncated cone towards the inlet port (33), said chamber being at least half the length of the housing preferably two thirds or three quarters thereof.

14. Device according to any one of the preceding claims, characterised in that at least some of the annuli (43) are fixed to the vane (41) and lie opposite outlet slits (55).

15. Device according to claim 14, characterised in that annuli (44) are arranged next to each of the annuli (43) on the vanes (41), which annuli (44) are arranged on the inner surface of the housing (46).

16. Device according to claim 14 or 15, characterised in that all the annuli (43, 44) comprise at least two parts and are capable of assembly on the vane (41) or the paddle.

17. Device according to any one of claims 14 to 16, characterised in that spacing members (61) are provided between the annuli captive on the inner surface (45) of the housing (46).

18. Device according to any of claims 14 to 17, characterised in that the vanes (41) or paddles, are capable of being inserted into the cylindrical housing (46) together with all the annuli (43, 44).

## Revendications

1. Dispositif pour le transport, le broyage et le mélange de matières à transporter à teneur de matières solides élevée, comportant un carter (1) cylindrique et un bout d'arbre (9) faisant saillie à l'intérieur de ce dernier, une ouverture de chargement située à l'opposé de ce bout d'arbre et au moins une ouverture de déchargement (12) prévue perpendiculairement, approximativement perpendiculairement ou tangentiellement par rapport à l'axe du bout d'arbre ainsi que des lamelles (30) ou des palettes (41) s'étendant jusqu'à l'ouverture de chargement, caractérisé en ce que des anneaux (6, 7, 43, 44) au moins en partie séparés sont disposés sur la face intérieure du carter, l'écartement de ces anneaux déterminant le degré de broyage des matières transportées sortant du dispositif, et que les lamelles ou palettes (30, 41) présentent un bord extérieur adapté à la section transversale des anneaux (6, 7, 43, 44) écartés les uns des autres.

2. Dispositif selon la revendication 1, caractérisé en ce que les anneaux (6, 7, 43, 44) ont des sections différentes.

3. Dispositif selon la revendication 1 ou 2, caractérisé en ce que les anneaux (6, 7, 43, 44) ont des épaisseurs différentes.

4. Dispositif selon une quelconque des revendications précédentes, caractérisé en ce qu'au moins l'un des anneaux (6, 44) est pourvu de saillies (14, 48) dirigées vers l'intérieur dans le sens radial.

5. Dispositif selon la revendication 4, caractérisé en ce que les saillies (14, 48) présentent une section transversale rectangulaire et sont pourvues d'évidements (16) dans le sens axial.

6. Dispositif selon la revendication 5, caractérisé en ce que les évidements (16) d'un anneau (6, 44) présentent des dimensions différentes.

7. Dispositif selon la revendication 5 ou 6, caractérisé en ce que les évidements (16) sont approximativement rectangulaires.

8. Dispositif selon une quelconque des revendications précédentes, caractérisé en ce qu'au moins l'un des anneaux (6, 7, 43, 44) possède une surface intérieure ronde et lisse.

9. Dispositif selon une quelconque des revendications précédentes possédant au moins deux lamelles, caractérisé en ce que les lamelles (30, 41) s'étendent en ligne droite dans le sens radial.

10. Dispositif selon la revendication 9, caractérisé en ce que les lamelles (30, 41) s'étendent en ligne droite dans le sens axial.

11. Dispositif selon une quelconque des revendications précédentes, caractérisé en ce que les bords extérieurs (31) des lamelles (30, 41 ) sont en forme de grecque.

12. Dispositif selon une quelconque des revendications 1 à 10, caractérisé en ce que les bords extérieurs (31) des lamelles (30, 41) ou palettes présentent au moins en partie la forme de dents et que les surfaces intérieures des anneaux (6, 7, 43, 44).ont une forme correspondante.

13. Dispositif selon une quelconque des revendications 9 à 12, caractérisé en ce que les bords intérieurs des lamelles (30, 41) ou palettes et la face frontale du bout d'arbre (9, 40) forment un espace creux d'aspiration (34, 42) connu en soi qui s'élargit en forme de tronc de cône en direction de l'ouverture d'entrée (33) et qui s'étend au moins sur la moitié de la longueur du carter, de préférence sur une longueur comprise entre deux tiers et trois quarts de la longueur du carter.

14. Dispositif selon une quelconque des revendications précédentes, caractérisé en ce qu'au moins une partie des anneaux (43) est fixée aux lamelles (41) ou palettes et est située en face de fentes de sortie (55).

15. Dispositif selon la revendication 14, caractérisé en ce qu'à côté des anneaux (43) prévus sur les lamelles (41) ou palettes; sont prévus des anneaux (44) qui sont disposés sur le côté intérieur du carter (46).

16. Dispositif selon la revendication 14 ou 15, caractérisé en ce que tous les anneaux (43, 44) sont faits d'au moins deux parties et, pour le montage, peuvent être posés sur les lamelles (41) ou palettes.

17. Dispositif selon une quelconque des revendications 14 à 16, caractérisé en ce qu'il est prévu des écarteurs (61) entre les anneaux bloqués sur le côté intérieur (45) du carter (46).

18. Dispositif selon une quelconque des revendications 14 à 17, caractérisé en ce que les lamelles (41) ou palettes peuvent être introduites en même temps que tous les anneaux (43, 44) dans le carter (46) cylindrique.
